# EUROPÄISCHE PATENTSCHRIFT

(11) **EP 2 233 642 B1**
(45) Veröffentlichungstag und Bekanntmachung des Hinweises auf die Patenterteilung: **07.09.2011**
(21) Anmeldenummer: 10450017.8
(22) Anmeldetag: 12.02.2010
(51) Int. Cl.: E02F 3/36, E02F 9/22

(54) **Schnellkupplung für Baumaschinen**
Quick coupler for construction machines
Attache rapide pour engins de travaux publics

(30) Priorität: 23.03.2009 AT 1672009
(43) Veröffentlichungstag der Anmeldung: 29.09.2010
(73) Patentinhaber: Baumaschinentechnik Gesellschaft m.b.H., 9500 Villach (AT)
(72) Erfinder: Perwein, Michael, 9500 Villach (AT)
(74) Vertreter: Beer, Manfred

(56) Entgegenhaltungen:
- EP-A1- 1 566 490
- EP-A1- 1 580 329
- EP-A2- 1 840 276
- DE-A1-102004 015 471
- SE-C2- 501 152

## Beschreibung

Die Erfindung betrifft eine Vorrichtung zum Befestigen von Anbaugeräten an Baggerauslegern, mit einer Schnellwechselvorrichtung und einer Anbauplatte mit den Merkmalen des einleitenden Teils von Anspruch 1 (vgl. EP 1 840 276 A).

Derartige Vorrichtungen, die das Befestigen und das Wechseln von Anbaugeräten am freien Ende eines Baggerauslegers erlauben, sind bekannt. Beispielsweise kann hiezu auf die AT 002 087 U1, die WO 98/46835 A, die AT 413 117 B und die AT 008 080 U verwiesen werden.

Diese bekannten Vorrichtungen haben sich gut bewährt, da sie ein rasches Befestigen von Anbaugeräten (Löffel, Hydraulikhämmer und Ähnliches) an Baggerauslegern erlauben und den sicheren Sitz des Anbaugerätes am Baggerausleger gewährleisten.

Wenn am Baggerausleger ein Anbaugerät festzulegen ist, das selbst einen hydraulischen Antrieb aufweist, wie beispielsweise Hydraulikhämmer oder Böschungslöffel, ist es erforderlich, die Hydraulikleitungen, die zu der Hydraulikeinrichtung am Anbaugerät führen, mit den vom Bagger kommenden Hydraulikleitungen zu verbinden, nachdem das Anbaugerät am freien Ende des Baggerauslegers mit Hilfe der Schnellwechselvorrichtung und der Anbauplatte befestigt worden ist, damit der Betrieb und das Benützen des Anbaugerätes vom Führerstand des Baggers aus gesteuert werden kann.

Es sind daher schon Vorschläge bekannt geworden, Hydraulikleitungen mit einem Anbaugerät zu verbinden (vgl. DE 10 2004 015 471 A, SE 501 152 C, EP 1 566 490 A und EP 1 580 329 A).

Die EP-A-1 317 585 zeigt eine Vorrichtung mit zwei Riegeln, die hydraulisch betätigt werden, und dabei die Kupplung für die Hydraulikleitungen schließen.

Aus der EP-A-1 329 559 und aus der EP-A-0 883 717 sind Vorrichtungen zum Verbinden von Baggerauslegern mit Arbeitsgeräten durch Verriegelungsbolzen bekannt, die gleichzeitig Kupplungen für Hydraulikleitungen tragen. Durch Einfahren der Verriegelungsbolzen mit ihren Kupplungsteilen für die Hydraulik in Kupplungsaufnahmen mit einem Gegenstück für die Hydraulikkupplung wird nicht nur das Arbeitsgerät am Baggerausleger befestigt, sondern auch die Hydraulikleitung verbunden:

Die WO 2004/072387 A zeigt eine Schnellwechselvorrichtung mit Anbauplatte, wobei zum Verriegeln der Schnellwechselvorrichtung Riegel vorgesehen sind. Vorgesehen sind weiters elektrische und hydraulische Kupplungen, die mit Hilfe eines Querriegels, der von Verriegelungszylindern zugleich mit den Verriegelungsbolzen verschoben wird, geschlossen werden.

In der EP-B-0 743 998 wird eine Kupplung beschrieben, mit welcher ein Arbeitswerkzeug an einem Baggerausleger befestigt werden kann. Dazu sind am Baggerausleger zwei Paare ausfahrbarer Bolzen vorgesehen, die in entsprechende Ausnahmeöffnungen am Arbeitswerkzeug eingreifen. Für das Kuppeln der Hydraulikleitungen ist an einem Verriegelungsbolzen ein Bauteil angebaut, der das Ende eines Hydraulikschlauches trägt, das mit einem Gegenstück am Arbeitsgerät in Eingriff kommen soll, wenn der Verriegelungsbolzen betätigt wird.

In der EP-A-0 963 688 A2 ist eine Vorrichtung beschrieben, die hydraulisch betätigbare Verriegelungslemente aufweist, und bei der eine Fluidkupplung vorgesehen ist. Irgendwelche funktionelle Bezugnahmen der hydraulisch betätigten Verriegelungselemente und der Fluidkupplung ist nicht offenbart.

Eine Vorrichtung der eingangs genannten Gattung und gemäß dem Oberbegriff aus Anspruch 1, umfassend eine Schnellwechselvorrichtung und eine Anbauplatte, bei welcher beim Befestigen eines Anbaugerätes am freien Ende eines Baggerauslegers das Verbinden der zum Anbaugerät führenden Hydraulikleitungen selbsttätig erfolgt, ist aus der AT 008 623 U2 oder der EP 1 840 276 A2 bekannt.

Die bekannte Vorrichtung hat sich gut bewährt, es ist jedoch manchmal problematisch, dass bei der aus AT 008623 U2 oder der EP 1 840 276 A bekannten Vorrichtung der Block mit den Kupplungssteckern aus einem Plungergehäuse herausgeführt wird, wobei an dem Plungergehäuse die vom Bagger kommenden Hydraulikleitungen angeschlossen sind. Zum Verstellen des Blocks mit den Kupplungsmuffen ist dieser mit den Riegeln, über welche die Schnellwechselvorrichtung mit der Anbauplatte verbunden wird (indem die Riegel von einem Verriegelungszylinder vorgeschoben werden), verbunden.

Der Erfindung liegt die Aufgabe zugrunde, eine einfachere Konstruktion einer Vorrichtung zum Befestigen von Anbaugeräten an Baggerauslegern mit einer Schnellwechselvorrichtung und einer Anbauplatte zur Verfügung zu stellen.

Gelöst wird diese Aufgabe erfindungsgemäß mit einer Vorrichtung, welche die Merkmale von Anspruch 1 aufweist.

Bevorzugte und vorteilhafte Ausgestaltungen der Erfindung sind Gegenstand der Unteransprüche.

Bei der erfindungsgemäßen Vorrichtung zum Verbinden der am Baggerausleger befestigten Schnellwechselvorrichtung mit der mit dem Anbaugerät verbundenen Anbauplatte ist nach wie vor ein selbsttätiges Kuppeln der wenigstens einen zum Anbaugerät führenden Hydraulikleitung vorgesehen. Diese Hydraulikkupplung wird beim Festlegen der Anbauplatte an der mit dem Baggerausleger verbundenen Schnellwechselvorrichtung aktiviert (wenigstens eine Hydraulikkupplung wird geschlossen). So ist gewährleistet, dass beim Befestigen des Anbaugerätes mit Hilfe der erfindungsgemäßen Vorrichtung der wenigstens eine im Anbaugerät vorgesehene Hydraulikantrieb (Hydraulikzylinder) mit wenigstens einer vom Bagger zur Schnellwechselvorrichtung führenden Leitung für Hydraulikmedium ohne zusätzliche Maßnahme verbunden wird.

Bei der Erfindung besteht die Möglichkeit, die an den Längsseiten vorgesehenen Hydraulikkupplungen für den Anschluss eines Hydraulikhammers und die in der Symmetrieebene vorgesehen Hydraulikkupplung für den Anschluss eines Böschungslöffels zu verwenden.

Von Vorteil ist bei der Erfindung, dass die Blöcke mit den Hydraulikanschlüssen von Hydraulikzylindern (für gewöhnlich auf jeder Seite der Schnellwechselvorrichtung einer), die an der Schnellwechselvorrichtung befestigt sind, betätigt werden. Dadurch fallen Dichtungsprobleme bei der aus der AT 008 623 U2 bekannten Ausführungsform, bei welcher das Hydraulikmedium über des Plungergehäuse geführt wird, weg, da die wenigstens eine Hydraulikleitung, die vom Bagger kommt, unmittelbar zu dem Block mit den Hydraulikanschlüssen (Kupplungsstecker) führt, also die bei der bekannten Vorrichtung vorgesehenen Plunger entbehrlich sind.

Bei der Erfindung ist vorgesehen, dass die Hydraulikkupplungen jeweils einen an der Schnellwechselvorrichtung verschiebbaren Block, der Kupplungsstecker trägt, und einen an der Anbauplatte befestigten Block, der Kupplungsmuffen trägt, aufweist.

Zum Betätigen der Hydraulikkupplungen sind erfindungsgemäß zumindest drei Kupplungszylinder vorgesehen.

In einer Ausführungsform der Erfindung kann vorgesehen sein, dass die Hydraulikkupplung durch Hydraulikmedium, das einen Verriegelungszylinder beaufschlagt, oder einen Riegel, der in der Verriegelungsvorrichtung verschiebbar ist, betätigt, betätigbar ist.

In einer Ausführungsform der Erfindung kann vorgesehen sein, dass an einem der Blöcke wenigstens ein Führungsstift und am anderen der Blöcke wenigstens ein Führungsloch für den Eingriff der Führungsstifte vorgesehen ist.

In einer Ausführungsform der Erfindung kann vorgesehen sein, dass die Kupplungszylinder nach dem Vorschieben der Riegel mit Hilfe eines Verriegelungszylinders betätigbar sind. In einer Ausführungsform der Erfindung kann vorgesehen sein, dass die Kupplungszylinder beim Überschreiten eines vorgegebenen Wertes des Drucks des Hydraulikmediums im Verriegelungszylinder betätigbar sind.

Erfindungsgemäß sind zwei Blöcke an den Längsseiten der Anbauplatte vorgesehen.

In einer Ausführungsform der Erfindung kann vorgesehen sein, dass jeder Block innerhalb einer an der Anbauplatte befestigten Riegelaufnahme angeordnet ist.

In einer Ausführungsform der Erfindung kann vorgesehen sein, dass ein 6/2 Wegeventil vorgesehen ist, das nach dem Schließen der Hydraulikkupplung den Hydraulikkreis zu einem an der Anbauplatte angeordneten Anbaugerät umleitet.

In einer Ausführungsform der Erfindung kann vorgesehen sein, dass beim Lösen der Verbindung zwischen Anbauplatte und Schnellwechselvorrichtung über das 6/2 Wegeventil zunächst der Kupplungszylinder beaufschlagt wird, um die Hydraulikkupplung zu öffnen und dass der Verriegelungszylinder beim Überschreiten eines vorgegebenen Druckes im Hydraulikkreis zum Zurückziehen der Riegel mit Hydraulikmedium beaufschlagt ist.

In einer Ausführungsform der Erfindung kann vorgesehen sein, dass die Riegelführung an der Schnellwechselvorrichtung und/oder die Riegelaufnahme an der Anbauplatte eine unterbrechungsfreie Öffnung aufweist.

In einer Ausführungsform der Erfindung kann vorgesehen sein, dass Schutzvorrichtungen vorgesehen sind, die über Kupplungsstecker der Hydraulikkupplungen anbringbar sind.

In einer Ausführungsform der Erfindung kann vorgesehen sein, dass die Schutzvorrichtungen an der Anbauplatte angeordnet sind, und bei an der Schnellwechselvorrichtung befestigter Anbauplatte den Kupplungssteckern diese abdeckend zugeordnet sind.

Weitere Einzelheiten und Merkmale der Erfindung ergeben sich aus der nachstehenden Beschreibung bevorzugter Ausführungsbeispiele anhand der Zeichnungen.

Es zeigt:
Fig. 1 eine erfindungsgemäße Vorrichtung mit Schnellwechselvorrichtung und Anbauplatte,
Fig. 2 eine Einzelheit der Vorrichtung aus Fig. 1 (linke Seite) in vergrößertem Maßstab bei offener Hydraulikkupplung,
Fig. 3 eine Einzelheit aus Fig. 1 (rechte Seite) bei geschlossener Hydraulikkupplung, bei welcher die Kupplungsstecker mit den Kupplungsmuffen verbunden sind,
Fig. 4 eine Einzelheit der Vorrichtung im Bereich einer weiteren Hydraulikkupplung und
Fig. 5 die Einzelheit aus Fig. 4 in anderer Ansicht.

Eine in Fig. 1 gezeigte Vorrichtung 1 umfasst eine Schnellwechselvorrichtung 3, die am freien Ende eines (nicht gezeigten) Baggerauslegers oder dgl. angeordnet ist, und eine Anbauplatte 5, die mit einem Anbaugerät, z.B. einem Hydraulikhammer oder einem Böschungslöffel (nicht gezeigt), verbunden ist. Durch vor- und zurückschiebbare Riegel 7, die beispielsweise keilförmig ausgebildet, und in eine entsprechend geformte Riegelaufnahme 9 an der Anbauplatte 5 einschiebbar sind, sowie über an der Schnellwechselvorrichtung 3 vorgesehene starre Haken, die hinter eine Kupplungsstange 13 (Aufnahmebolzen) an der Anbauplatte 5 eingreifen, kann die Anbauplatte 5 an der Schnellwechselvorrichtung 3 festgelegt werden.

Zum Verstellen der Riegel 7, die beispielsweise in einem kastenartigen Aufnahmeraum der Schnellwechselvorrichtung 3 vorgesehen sind, ist als Verriegelungszylinder ein Druckmittelzylinder, vorzugsweise ein Hydraulikzylinder, vorgesehen und mit den Riegeln 7 gekuppelt. Durch Betätigen des Verriegelungszylinders 10 können die Riegel 7 durch eine Riegelführung in ihre in Fig. 1 gezeigte Wirkstellung, in der sie in die Riegelaufnahme 9 an der Anbauplatte 5 des Anbaugerätes eingreifen, verschoben werden und verbinden das Anbaugerät sicher mit der Schnellwechselvorrichtung 3.

Aus Fig. 1 ist ersichtlich, dass zu der Schnellwechselvorrichtung 3 vom Bagger kommende Hydraulikleitungen führen, die an einen Block 21 angeschlossen sind, an dem Kupplungsstecker 23 montiert sind. Der Block 21 ist an der Kolbenstange 19 eines an der Schnellwechselvorrichtung 3 montierten Hydraulikzylinders 17 der Kupplungszylinder montiert. Dabei ist vorgesehen, dass zunächst der die Riegel 7 betätigende Verriegelungszylinder 10 der Schnellwechselvorrichtung 3 mit Hydraulikmedium beaufschlagt wird, um den Riegel 7 bzw. die Riegel 7 auszufahren, sodass die Anbauplatte 5 des Arbeitsgerätes mit der Schnellwechselvorrichtung 3 gekuppelt wird. Sobald beim Beaufschlagen des Verriegelungszylinders 10 ein vorgegebener Druck, beispielsweise ein Druck von 120 bar, erreicht wird, werden über ein Druckfolgeventil die Hydraulikzylinder 17 mit Hydraulikmedium beaufschlagt. Die Kolbenstangen 19 der Hydraulikzylinder 17 fahren aus und stellen die Verbindung zwischen den Kupplungssteckern 23, die am Block 21 befestigt sind, und Kupplungsmuffen 29, die an einem, an der Anbauplatte 5 montierten Block 27 angeordnet sind, her, so dass die Hydraulikkupplungen 20 geschlossen sind. Der Block 27 mit den Kupplungsmuffen 29 ist an der Anbauplatte 5 angeordnet. Von dem die Kupplungsstecker 23 tragenden Block 21 stehen im Ausführungsbeispiel zwei Führungsstifte 25 ab, die bei geschlossener Hydraulikkupplung 20 in Führungslöcher in dem die Kupplungsmuffen 29 tragenden Block 27 eingreifen.

Der Block 27 mit den Kupplungsmuffen 29 ist an der Anbauplatte 5 befestigt.

Um den Block 21 sicher zu führen, ist ein Führungsbolzen 31 vorgesehen.

Am Block 21 sind Anschlüsse 33 für die vom Bagger kommenden Hydraulikleitungen vorgesehen.

Die zum Werkzeug führenden Hydraulikleitungen gehen von Anschlüssen 34 aus, die am Block 27 vorgesehen sind.

In dem in den Fig. 1 bis 3 gezeigten Ausführungsbeispiel ist vorgesehen, dass Hydraulikkupplungen zwischen vom Bagger kommenden Hydraulikleitungen und zu dem Anbaugerät, z. B. dem Hydraulikhammer, führenden Hydraulikleitungen an beiden (Längs-)Seiten der Vorrichtung 1 vorgesehen sind, wie dies in Fig. 1 angedeutet ist.

Bei der in den Fig. 4 und 5 gezeigten Ausführungsform einer weiteren, in der erfindungsgemäßen Vorrichtung 1 vorgesehenen Hydraulikkupplung 40 ist für das Betätigen der Hydraulikkupplung 40 zwischen vom Bagger zur Schnellwechselvorrichtung 3 führenden Hydraulikleitungen 41 und Hydraulikleitungen 43, die zum Anbaugerät, z. B. einem Böschungslöffel, führen, ein eigener Kupplungszylinder 45 vorgesehen.

Dabei ist vorgesehen, dass zunächst der die Riegel 7 betätigende Verriegelungszylinder 10 der Schnellwechselvorrichtung 3 mit Hydraulikmedium beaufschlagt wird, um den Riegel 7 bzw. die Riegel 7 auszufahren, sodass die Anbauplatte 5 des Arbeitsgerätes mit der Schnellwechselvorrichtung 3 gekuppelt wird. Sobald beim Beaufschlagen des Verriegelungszylinders 10 ein vorgegebener Druck, beispielsweise ein Druck von 120 bar, erreicht wird, wird über ein Druckfolgeventil der Kupplungszylinder 45 mit Hydraulikmedium beaufschlagt. Die Kolbenstange 47 des Kupplungszylinders 45 fährt aus und stellt die Verbindung zwischen den Kupplungssteckern 23, die an der Kolbenstange 47 des Kupplungszylinders über einen Block 49 befestigt sind, und Kupplungsmuffen 29, die an einem, an der Anbauplatte 5 montieren Block 51 angeordnet sind, her. Der Block 51 mit den Kupplungsmuffen 29 ist bei an der Schnellwechselvorrichtung 3 festgelegter Anbauplatte 5 in die Riegelaufnahme 9 an der Anbauplatte 5 eingreifend angeordnet. Von dem die Kupplungsstecker 23 tragenden Block 49 stehen im Ausführungsbeispiel zwei Führungsstifte 25 ab, die bei geschlossener Hydraulikkupplung 40 in Führungslöcher 31 in dem die Kupplungsmuffen 29 tragenden Block 51 eingreifen.

Der Block 51 mit den Kupplungsmuffen 29 ist an der Anbauplatte 5 befestigt.

Zu dem mit der Kolbenstange 47 des Kupplungszylinders 45 verbundenen Block 49 führen zwei Hydraulikleitungen 15 und von dem Block 51 an der Anbauplatte 5 führen zwei weitere Leitungen 43 weg, über die ein im Anbaugerät, z. B. in ein Böschungslöffel diesem vorgesehener Hydraulikzylinder, mit Hydraulikmedium beaufschlagt wird.

In einer bevorzugten Ausführungsform der erfindungsgemäßen Vorrichtung 1 wird nach dem Schließen der Hydraulikkupplung 40 bei der Ausführungsform der Vorrichtung gemäß den Fig. 4 und 5 nach dem Schließen der Hydraulikkupplung 40 unter der Wirkung des Kupplungszylinders 45 über ein 6/2 Wegeventil 55, das elektromagnetisch gesteuert wird, der Hydraulikkreis zum Zylinder des Böschungslöffels umgeleitet.

Wenn die erfindungsgemäßen Vorrichtung 1 Anbaugeräte ohne eigenen Hydraulikantrieb, wie dieser bei Hydraulikhämmern oder Böschungslöffeln vorgesehen ist, verwendet wird, ist vorgesehen, dass über die an der Schnellwechselvorrichtung 3 vorgesehenen Kupplungsstecker 23 Schutzelemente gesteckt sind. Solche Schutzelemente können an der Anbauplatte 3 dort angeordnet sein, wo in dem gezeigten Ausführungsbeispiel die Blöcke 27 bzw. 51 mit Kupplungsmuffen 29 angeordnet sind.

Bei der Erfindung sind an der Vorrichtung 1 sowohl Hydraulikkupplungen 20 wie sie an Hand der Fig. 2 und 3 beschrieben worden sind, als auch Hydraulikkupplungen 40 wie sie an Hand der Fig. 4 und 5 beschrieben worden sind, gemeinsam verwirklicht.

Dabei sind an beiden Seiten der Vorrichtung Hydraulikkupplungen 20 für den an Hand der Fig. 2 und 3 beschriebenen Anschluss (eines Hydraulikhammers) und die z. B. in der Mitte der Vorrichtung 1 angeordnete Hydraulikkupplung 40 der Fig. 4 und 5 für einen Böschungslöffel vorgesehen.

Zusammenfassend kann ein Ausführungsbeispiel der erfindungsgemäßen Vorrichtung wie folgt beschrieben werden:
An einer Vorrichtung 1 zum Verbinden von Anbaugeräten mit einem Baggerausleger bestehend aus einer am Baggerausleger befestigten Schnellwechselvorrichtung 3 und einer am Anbaugerät befestigten Anbauplatte 5 sind wenigstens drei Kupplungen 20, 40 für das Verbinden von vom Bagger kommenden Hydraulikleitungen 15 mit Hydraulikleitungen 16, die zu einem Antriebsmotor (Hydraulikzylinder) in dem Anbaugerät führen. Die wenigstens drei Hydraulikkupplungen 20, 40 werden durch zumindest drei Kupplungszylinder 17, 45 betätigt, nachdem der Verriegelungszylinder 10 die Riegel 7 in ihre Wirkstellung vorgeschoben hat. So ist ohne zusätzliches Verbinden von Hydraulikleitungen beim Festlegen eines Anbaugerätes mit Hilfe der erfindungsgemäßen Vorrichtung 1 an einem Baggerausleger gewährleistet, dass wenigstens ein in einem Anbaugerät verwendeter Hydraulikmotor (Hydraulikzylinder) mit Hydraulikmedium beaufschlagt werden kann.

## Patentansprüche

1. Vorrichtung (1) zum Verbinden eines Anbaugerätes mit einem Baggerausleger mit einer am Baggerausleger befestigbaren Schnellwechselvorrichtung (3), in der Riegel (7) verschiebbar sind, mit einer am Anbaugerät befestigbaren Anbauplatte (5), wobei die Schnellwechselvorrichtung (3) und die Anbauplatte (5) durch die Riegel (7) sicher verbindbar sind, und mit Hydraulikkupplungen (20, 40), mit welchen vom Bagger kommende Hydraulikleitungen (15, 41) mit Hydraulikleitungen (16, 43), die zu wenigstens einem Hydraulikmotor im Anbaugerät führen, verbindbar sind, wobei eine Hydraulikkupplung (40) in der Symmetrieebene der Vorrichtung (1) angeordnet und zwei weitere Hydrautikkupptungen (80) an den Längsseiten der Vorrichtung (1) vorgesehen sind, wobei jede Hydraulikkupplung (20, 40) einen an der Anbauplatte (5) befestigten Block (27, 51) mit Kupplungsmuffen (29) aufweist wobei zum Betätigen der in der Symmetrieebene angeordneten Hydraulikkupplung (40) ein erster Kupplungszylinder (45) vorgesehen ist, **dadurch gekennzeichnet, dass** zum Betätigen der an den Längsseiten der Vorrichtung vorgesehenen Hydraulikkupplungen (20) je ein weiterer Kupplungszylinder (17) vorgesehen ist.

2. Vorrichtung nach Anspruch 1, **dadurch gekennzeichnet, dass** zwei Blöcke (27) an der Anbauplatte (5) an den Längsseiten der Vorrichtung (1) vorgesehen sind.

3. Vorrichtung nach Anspruch 1 oder 2, **dadurch gekennzeichnet, dass** der Block (51) mit Kupplungsmuffen (29) der in der Symmetrieebene der Vorrichtung (1) vorgesehenen Hydraulikkupplung (40) innerhalb einer an der Anbauplatte (5) befestigten Riegelaufnahme (9) angeordnet ist.

## Claims

1. Device (1) for connecting an attachment device to an excavator boom with a quick-changing device (3) that can be fastened to the excavator boom, in which bolts (7) are displaceable, with an attachment plate (5) that can be fastened to the attachment device, wherein the quick-changing device (3) and the attachment plate (5) can be securely connected through the bolts (7), and with hydraulic couplings (20, 40), with which hydraulic lines (15, 41) coming from the excavator can be connected to hydraulic lines (16, 43) which lead to at least one hydraulic motor in the attachment device, wherein a hydraulic coupling (40) is arranged in the symmetry plane of the device (1) and two further hydraulic couplings (80) are provided on the longitudinal sides of the device (1), wherein each hydraulic coupling (20, 40) comprises a block (27, 51) with coupling sleeves (29) fastened to the attachment plate (5), wherein for actuating the hydraulic coupling (40) arranged in the symmetry plane a first coupling cylinder (44) is provided, **characterized in that** for actuating the hydraulic couplings (20) provided on the longitudinal sides of the device a further coupling cylinder (17) each is provided.

2. Device according to Claim 1, **characterized in that** two blocks (27) are provided on the attachment plate (5) on the longitudinal sides of the device (1).

3. Device according to Claim 1 or 2, **characterized in that** the block (51) with coupling sleeves (29) of the hydraulic coupling (40) provided in the symmetry plane of the device (1) is arranged within a bolt receptacle (9) fastened to the attachment plate (5).

## Revendications

1. Dispositif (1) pour relier un appareil porté à une flèche active doté d'un dispositif de changement rapide (3) pouvant être fixé sur la flèche, dans lequel des verrous (7) peuvent coulisser, d'une plaque de montage (5) pouvant être fixée sur l'appareil porté, le dispositif de changement rapide (3) et la plaque de montage (5) pouvant être reliés de façon sûre par les verrous (7), et d'accouplements hydrauliques (20, 40), avec lesquels des conduites hydrauliques (15, 41) venant de l'excavateur peuvent être reliées à des conduites hydrauliques (16, 43), qui aboutissent à au moins un moteur hydraulique dans l'appareil porté, un accouplement hydraulique (40) étant disposé dans le plan de symétrie du dispositif (1) et deux autres accouplements hydrauliques (80) étant prévus sur les côtés longitudinaux du dispositif (1), chaque accouplement hydraulique (20, 40) présentant un bloc (27, 51) fixé sur la plaque de montage (5) avec des manchons d'accouplement (29), un premier vérin d'accouplement (45) étant prévu pour l'actionnement de l'accouplement hydraulique (40) disposé dans le plan de symétrie, **caractérisé en ce qu'**à chaque fois un autre vérin d'accouplement (17) est prévu pour l'actionnement des accouplements hydrauliques (20) prévus sur les côtés longitudinaux du dispositif.

2. Dispositif selon la revendication 1, **caractérisé en ce que** deux blocs (27) sont prévus sur la plaque de montage (5) sur les côtés longitudinaux du dispositif (1).

3. Dispositif selon la revendication 1 ou 2, **caractérisé en ce que** le bloc (51) avec des manchons d'accouplement (29) de l'accouplement hydraulique (40) prévu dans le plan de symétrie du dispositif (1) est disposé à l'intérieur d'un logement de verrou (9) fixé sur la plaque de montage (5).
